# DEMANDE DE BREVET EUROPEEN

(11) **EP 2 990 083 A1**
(43) Date de publication de la demande: **02.03.2016**
(21) Numéro de dépôt: 15182744.1
(22) Date de dépôt: 27.08.2015
(51) Int. Cl.: A63B 63/00, A63B 71/02

(54) **DISPOSITIF FORMANT CAGE DE BUT POUR SPORTS À BALLON DÉFINISSANT UNE BARRE TRANSVERSALE DE HAUTEUR RÉGLABLE**

(30) Priorité: 29.08.2014 FR 1458129
(71) Demandeur: Equipement Pour le Sport (E.P.S.), 35130 Moutiers (FR)
(72) Inventeur: BONNANT, Jacques, 35130 LA GUERCHE DE BRETAGNE (FR)
(74) Mandataire: Fidal Innovation

(57) **Abrégé**

L'invention concerne un dispositif formant cage de but pour sports à ballon tels que le football, le handball, le hockey, ou agencement de poteaux pour le rugby, comprenant :
a. un cadre principal rigide (2) destiné à être fixé au sol, définissant une poutre transversale supérieure (22), montée sur deux poteaux latéraux (21),
b. une barre transversale (32) mobile en hauteur vis à vis de la poutre transversale (22) du cadre fixe (2) pour adopter au moins deux hauteurs différentes (H1, H2) de façon à définir avec les poteaux latéraux (21), respectivement deux ouvertures de passage du ballon de deux hauteurs différentes.

## Description

### Domaine de l'invention

La présente invention concerne un dispositif formant cage de but pour sports à ballon tels que le football, le handball, le hockey, ou formant agencement de poteaux d'embut pour le rugby. Dans son utilisation dans le domaine du football, elle est particulièrement adaptée au « foot à 5 » qui se pratique généralement en salle, dans un espace fermé par un filet latéral pare-balle et un filet de toiture. Le dispositif formant cage est alors fixé au sol et sur un muret formant rambarde pour éviter tout basculement et répondre ainsi aux normes en vigueur.

### Etat de la technique et ses inconvénients

On connaît dans l'état de la technique des structures permettant de modifier l'ouverture de réception du ballon dans la cage afin de s'adapter au nombre de joueurs, à la dimension du terrain ou aux normes en vigueur dans un pays considéré.

Ainsi, le brevet américain US 5 080 375 propose une cage de but dont les montants sont tous télescopiques et permettant de définir une infinité de dimension pour la cage.

Cependant, la manoeuvre des montants télescopiques est relativement difficile de mise en oeuvre et nécessite bien souvent l'intervention de deux personnes de part et d'autre de la cage.

La demande de brevet européen EP 2 062 622 propose au contraire une cage entièrement rigide et qui parvient à mettre à disposition deux dimensions de cage possibles car elle est constituée de deux sous-cage disposées dos à dos et rigidement reliées l'une à l'autre.

Dans cet exemple toutefois, la manoeuvre pour sélectionner une dimension ou une autre consiste à faire pivoter cette structure de 180° autour d'elle même ce qui s'avère pénible du fait du poids de la structure et de l'encombrement qu'elle définit.

### Solutions apportée par l'invention

Afin de remédier à cet inconvénient, la présente invention propose un dispositif formant armature pour cage de but pour sports à ballon tels que le football, le handball, le hockey, ou le rugby, comprenant :
a. un cadre principal rigide (2) destiné à être fixé au sol, définissant une poutre transversale supérieure (22), montée sur deux poteaux latéraux (21),
b. une barre transversale (32) mobile en hauteur vis à vis de la poutre transversale (22) du cadre fixe (2) pour adopter au moins deux hauteurs différentes (H1, H2) de façon à définir avec les poteaux latéraux (21), respectivement deux ouvertures de passage du ballon de deux hauteurs différentes.

Selon d'autres aspects intéressants de l'invention :
- la barre transversale mobile (32) est solidaire de deux montants latéraux (34) et d'une barre transversale supplémentaire (31), de façon à former un cadre secondaire rigide (3) mobile en hauteur vis à vis du cadre fixe (2).
- le cadre mobile (3) comprend un moyen d'obturation (37) de l'ouverture qu'il définit, tel qu'un filet.
- le cadre fixe (2) comprend des poteaux latéraux avant (21) et des poteaux latéraux arrière (23), un poteau avant (21) et un poteau arrière correspondant (23) étant reliés rigidement l'un à l'autre pour former un ensemble stable, le cadre mobile se déplaçant en hauteur entre un poteau avant (21) et un poteau arrière (23) du cadre fixe (2).
- le cadre mobile (3) est monté sur deux tubes creux courts (35) emmanchés respectivement sur deux poteaux arrière (23) le long desquels ces tubes creux coulissent lors du déplacement en hauteur du cadre mobile (3), la barre transversale (32) du cadre mobile (3) longeant les poteaux avant (21) lors de ce déplacement.
- le cadre mobile (3) est monté mobile vis à vis du cadre fixe (2) au moyen d'un rail de guidage et d'une butée complémentaire coulissant dans la gorge du rail.
- des moyens de verrouillage du cadre mobile (3) à une hauteur particulière
- un système d'aide au déplacement du cadre mobile vers une hauteur plus élevée.

### Description détaillée d'un exemple non limitatif de réalisation

La présente invention sera mieux comprise à la lecture de la description qui suit, concernant un exemple non limitatif de l'invention, se référant aux dessins annexés où :
- les figures 1 et 2 illustrent le dispositif selon l'invention dans deux configurations lui permettant de définir deux hauteurs d'ouverture de réception du ballon, dans son environnement au sein d'une salle
- les figures 3 et 4 représentent l'armature rigide du dispositif des figures 1 et 2,
- les figures 5 à 8 illustrent des agrandissements de l'armature des figures 3 et 4 représentant respectivement les moyens de fixation au sol, les moyens de coulissement de la barre transversale, les moyens d'aide au levage de cette barre et les moyens de verrouillage de la barre transversale dans une position particulière.

### Description détaillée d'un exemple de réalisation

L'invention concerne un dispositif formant une cage de but 1 pour sports à ballon tels que le football, le handball, le hockey, ou le rugby, qui permet de définir conformément aux figures 1 et 2, deux ouvertures de réception du ballon, de deux hauteurs différentes H1, H2.

Dans l'exemple illustré, cette particularité est mise à profit pour définir une cage à buts de football anglais d'une hauteur faible H1 de par exemple 1,20 m (figure 1) et une cage à but de football français de hauteur importante H2 de par exemple 2,00 m (figure 2).

Cet objectif est atteint grâce à la structure de la cage de buts telle qu'illustrée sur les figures 3 et 4. qui comprend un cadre principal rigide 2 et un cadre secondaire 3 monté mobile en hauteur vis à vis du cadre principal fixe 2, l'une au moins des barres transversales 31, 32 du cadre mobile 3 permet, avec les poteaux latéraux 21, du cadre principal 2, de définir une ouverture de réception du ballon de hauteur réglable en réglant la hauteur de ce cadre mobile.

On décrit dans ce qui suit la structure du cadre fixe 2 et celle du cadre mobile en référence aux figures 3 et 4, sur lesquelles le cadre mobile 3 est représenté hachuré, ainsi qu'un système de contrepoids 33 facilitant sa montée. Selon un mode de réalisation non représenté, le système facilitant la montée du cadre mobile est un système de vérins hydrauliques, pneumatiques ou autre, pourvu de deux de ces vérins prévus de chaque côté du cadre.

Les références relatives au cadre fixe 2 commenceront par le chiffre 2, celles relatives au cadre mobile, par le chiffre 3. Le cadre étant symétrique vis à vis d'un plan transversal P, deux éléments correspondants symétriques par rapport à ce plan porteront la même référence.

Conformément à la figure 4, le cadre fixe 2 est formé par un assemblage rigide de profilés comprenant :
- les deux poteaux latéraux précités 21, qui constituent des poteaux avant 21,
- une poutre rigide supérieure 22 montée à l'extrémité supérieure des deux poteaux avant 21,
- deux poteaux latéraux arrière 23 chacun relié au poteau latéral avant correspondant 21 par deux barres rigides supérieure et inférieure 24, les poteaux avant et arrière 22, 23 et les barres supérieure et inférieure 24 de chaque côté du dispositif formant un cadre rectangulaire
- une poutre rigide inférieure 26 reliant l'une à l'autre les extrémités inférieures des poteaux arrière 23,
- conformément à la figure 2, le cadre fixe comprend un filet définissant un volume sensiblement parallélépipédique de réception du ballon. Ce filet est appliqué sur les rectangles latéraux, la partie supérieure et la partie arrière du cadre fixe.

Conformément à la figure 4, le cadre mobile 3 comprend :
- deux barres transversales supérieure 31 et inférieure 32,
- deux montants latéraux 34 reliant les extrémités des deux barres et constituant avec elles un cadre rectangulaire susceptible de translater en hauteur le long des poteaux avant 22 du cadre fixe 2 à l'arrière de la poutre supérieure 22 du cadre fixe 2,
- deux manchons 35 emmanchés respectivement autour des deux poteaux arrière 23 du cadre fixe 2 pour coulisser autour de ceux ci, chaque manchon 35 étant relié à la barre transversale inférieure 32 du cadre mobile 3 par une barre rigide 36
- conformément aux figures 1 et 2, le cadre mobile est enfin muni d'un filet 37 s'étendant dans le plan du cadre mobile et empêchant le passage du ballon dans l'ouverture de réception du ballon du cadre fixe 2.

Le cadre mobile ainsi constitué 3 est mobile en hauteur entre la position haute de la figure 4 dans laquelle sa barre transversale inférieure 32 vient en butée sous la poutre supérieure 22 du cadre rigide 2 et définit ainsi une ouverture de réception du ballon de hauteur maximale H2 pour une utilisation de type football, handball, hockey.

Pour une utilisation de type rugby dans laquelle le ballon doit passer au-dessus de la barre transversale des poteaux agencés en forme de H devant l'embut, la position haute de la figure 4 permet à la barre transversale supérieure 31 du cadre mobile 3 de surélever la hauteur permettant de marquer.

Dans la position basse de la figure 3, la barre transversale inférieure 32 du cadre mobile s'étend sensiblement à mi-hauteur des poteaux latéraux 21 du cadre fixe et définit ainsi une ouverture de réception du ballon de plus faible hauteur H1 pour une utilisation de type football, handball, hockey....

Pour une utilisation de type rugby, la position basse du cadre mobile de la figure 4 permet à la barre transversale supérieure 31 est située sensiblement à la même hauteur que la poutre supérieure 22 du cadre rigide 2 c'est à dire une hauteur standard.

Ce dispositif répond aux normes en vigueur pour empêcher tout basculement : le cadre fixe 2 est d'une part muni de moyens de solidarisation 27 à un muret fixe 4 (figures 1 et 2) disposé de part et d'autre du dispositif de cage. Dans le mode de réalisation illustré, ces moyens prennent la forme d'un flasque 27 solidaire d'un poteau avant 21 du cadre fixe 2 s'étendant sur la hauteur du muret et fixé à celui-ci.

En outre, conformément à la figure 5, le cadre fixe 2 sera pourvu de moyens de fixation au sol 28 montés sur la barre inférieure 24 de chaque rectangle latéral, et la poutre rigide inférieure 26. Dans l'exemple illustré, ces moyens 28 sont constitués d'une vis dont la tête vient en butée contre les barre et poutre, et dont l'extrémité inférieure est pourvue de moyens d'ancrage dans un élément correspondant (non représenté) fixé dans le sol.

Sur la figure 6 est représenté un agrandissement mettant en évidence la présence d'un joint 37 à l'extrémité de la barre transversale inférieure 32 du cadre mobile 3 de forme complémentaire du poteau avant 21 du cadre fixe 2 et qui coulisse le long de ce poteau 21 lorsque le cadre mobile 3 se déplace. On constate sur la même figure que l'extrémité de la barre courte 36 du cadre mobile 3 présente un contour de forme complémentaire du poteau latéral 21 et que cette barre courte 36 est reliée à la barre transversale 32 par un flasque rigide 39. Sur la figure 7 est représenté un système d'aide au déplacement 40 du cadre mobile composé d'un contrepoids 33 rattaché à l'extrémité d'un cordage tel qu'une drisse 41 qui est monté sur la barre courte 36 du cadre mobile 3 et sur la barre supérieure 24 du cadre fixe 2 par l'intermédiaire de poulies 42. On prévoit deux systèmes 40 de ce type de part et d'autre du dispositif. Chaque contrepoids 33 peut peser un poids équivalent à 90% du poids total du cadre mobile 3 de sorte qu'il faudra exercer sur le cadre mobile un effort de levage équivalent à 10% du poids du cadre mobile pour le déplacer vers sa position haute, aidé du système prévu à cet effet.

Sur la figure 8 sont mis en évidence des moyens de verrouillage du cadre mobile 3 dans une position particulière, moyens 43 formés par exemple par une tige en forme de L coulissant aux extrémités d'une chape 44 dont la portion centrale est fixée à la barre courte 36 du cadre mobile, et pouvant s'engager dans un trou 46 pratiqué sur le poteau avant 21 du cadre fixe 2. La hauteur de ce trou sur ce poteau sera étudiée pour garantir la hauteur désirée pour le cadre mobile dans cette position.

On voit également sur cette figure un flasque supplémentaire reliant la barre courte 36 du cadre mobile au montant latéral 34 de ce cadre 3.

## Revendications

1. Dispositif formant armature pour cage de but pour sports à ballon tels que le football, le handball, le hockey, ou le rugby, comprenant :
c. un cadre principal rigide (2) destiné à être fixé au sol, définissant une poutre transversale supérieure (22), montée sur deux poteaux latéraux (21),
d. une barre transversale (32) mobile en hauteur vis à vis de la poutre transversale (22) du cadre fixe (2) pour adopter au moins deux hauteurs différentes (H1, H2) de façon à définir avec les poteaux latéraux (21), respectivement deux ouvertures de passage du ballon de deux hauteurs différentes, la barre transversale mobile (32) étant solidaire de deux montants latéraux (34) et d'une barre transversale supplémentaire (31), de façon à former un cadre secondaire rigide (3) mobile en hauteur vis à vis du cadre fixe (2).

2. Dispositif selon la revendication 1, dans lequel le cadre mobile (3) comprend un moyen d'obturation (37) de l'ouverture qu'il définit, tel qu'un filet.

3. Dispositif selon la revendication 2, dans lequel le cadre fixe (2) comprend des poteaux latéraux avant (21) et des poteaux latéraux arrière (23), un poteau avant (21) et un poteau arrière correspondant (23) étant reliés rigidement l'un à l'autre pour former un ensemble stable, le cadre mobile se déplaçant en hauteur entre un poteau avant (21) et un poteau arrière (23) du cadre fixe (2).

4. Dispositif selon la revendication 3, dans lequel le cadre mobile (3) est monté sur deux tubes creux courts (35) emmanchés respectivement sur deux poteaux arrière (23) le long desquels ces tubes creux coulissent lors du déplacement en hauteur du cadre mobile (3), la barre transversale (32) du cadre mobile (3) longeant les poteaux avant (21) lors de ce déplacement.

5. Dispositif selon l'une des revendications 2 à 3, dans lequel le cadre mobile (3) est monté mobile vis à vis du cadre fixe (2) au moyen d'un rail de guidage et d'une butée complémentaire coulissant dans la gorge du rail.

6. Dispositif selon l'une des revendications 1 à 5, comprenant des moyens de verrouillage du cadre mobile (3) à une hauteur particulière.

7. Dispositif selon l'une des revendications 1 à 6, comprenant un système d'aide au déplacement du cadre mobile vers une hauteur plus élevée.
